# EUROPÄISCHE PATENTSCHRIFT

(11) **EP 0 871 993 B1**
(45) Veröffentlichungstag und Bekanntmachung des Hinweises auf die Patenterteilung: **08.09.1999**
(21) Anmeldenummer: 96906700.8
(22) Anmeldetag: 26.03.1996
(51) Int. Cl.: H01R 13/115

(54) **KONTAKTFEDER**
CONTACT SPRING
RESSORT DE CONTACT

(30) Priorität: 10.04.1995 DE 19513580
(43) Veröffentlichungstag der Anmeldung: 21.10.1998
(73) Patentinhaber: SIEMENS AKTIENGESELLSCHAFT, 80333 München (DE)
(72) Erfinder: LIEBICH, Ernst, D-82269 Geltendorf (DE)
(86) Internationale Anmeldenummer: DE9600518
(87) Internationale Veröffentlichungsnummer: WO9632756

(56) Entgegenhaltungen:
- EP-A- 0 608 865
- EP-A- 0 618 644
- DE-A- 3 636 711
- FR-A- 2 627 020
- US-A- 3 426 320
- US-A- 3 836 947

## Beschreibung

Die Erfindung betrifft eine Kontaktfeder mit zwei Federarmen und einem an den Federarmen gegenüberliegender Steckseite einstückig angebundenen Anschlußteil zum Anschluß eines elektrischen Leiters, sowie mit einer Rasteinrichtung zur Primärverrastung der Kontaktfeder innerhalb einer zugehörenden Gehäuseöffnung der Kontaktfeder.

Solche Kontaktfedern sind beispielsweise in DE 3 248 078 C2 und DE-GM 9 202 365.7 beschrieben. Diese Kontaktfedern, die beispielsweise in großem Umfang als Steckverbinder in der Kfz-Technik eingesetzt werden, verfügen über zwei getrennt voneinander zu fertigende Teile, nämlich eine Grundfeder und eine über die Grundfeder zu stülpende Überfeder bzw. auch Rasthülse genannt. Die Grundfeder weist an ihrem der Steckseite der Kontaktfeder zugewandten Ende zwei Federarme auf, an deren der Steckseite der Kontaktfeder abgewandten Ende einstückig ein Anschlußteil für einen elektrischen Leiter angeformt ist. Die Grundfeder ist vorzugsweise ein Stanz-Biegeteil und besteht wegen der notwendig guten elektrischen Eigenschaften vorzugsweise aus verzinktem Messing, verzinktem Kupfer oder sogenannter Federbronze. Die über die Grundfeder zu stülpende Überfeder hat im wesentlichen die Funktion, die Federkraft der Kontaktfeder zu erhöhen und durch Ausbildung mit einer oder mehreren Rastzungen eine lösbare Verriegelung der Kontaktfeder in einer Kontaktkammer eines Gehäuses aus Isoliermaterial zu ermöglichen. Die lösbare Verriegelung der Kontaktfeder durch solche Rastzungen wird auch als Primärverrastung bezeichnet. Die Überfeder besteht in der Regel aus einem Material mit guten Federeigenschaften und kann ebenfalls als Stanz-Biegeteil hergestellt sein. Als Material eignet sich beispielsweise Blech.

Kontaktfedern mit den zwei getrennt voneinander zu fertigenden Elementen Grundfeder und Überfeder haben den Nachteil, daß ein verhältnismäßig hoher Aufwand getrieben werden muß, um die Überfeder verrutschsicher auf der Grundfeder zu befestigen. Darüber hinaus zeichnen sich die bekannten Kontaktfedern mit Grundfeder und übergestülpter Überfeder durch einen verhältnismäßig hohen Materialaufwand und Montageaufwand aus. Allerdings bietet die Verwendung einer über die Grundfeder gestülpten Überfeder den Vorteil einer sicheren Primärverrastung, da in der Überfeder selbst auf den parallel zu den Ebenen der Federarmen liegenden Seitenwandungen geeignete Rastelemente, z. B. in Form von Rastzungen, eingearbeitet werden können, um eine sichere Verrastung der Kontaktfeder innerhalb einer zugehörenden Gehäuseöffnung zu gewährleisten.

Der vorliegenden Erfindung liegt die Aufgabe zugrunde, eine Kontaktfeder anzugeben, die im Vergleich zu den bisher bekannten Kontaktfedern mit einem erheblich geringeren Aufwand herstellbar ist und trotzdem eine sichere Primärverrastung der Kontaktfeder innerhalb einer zugehörenden Gehäuseöffnung erlaubt.

Diese Aufgabe wird durch eine Kontaktfeder mit den Merkmalen des Anspruchs 1 gelöst.

Weiterbildungen der Erfindung sind Gegenstand der Unteransprüche.

Die Erfindung beruht im wesentlichen darauf, daß die Federarme, das Anschlußteil und die Rasteinrichtung der Kontaktfeder einstückig miteinander in Verbindung stehen. Darüber hinaus weist die Kontaktfeder im Bereich der Federarme einen orthogonal zur Längsachse X liegenden und mindestens annähernd G-förmigen Querschnitt auf mit einer ersten Deckenwandung und einer Bodenwandung, von denen sich jeweils stirnseitig in Richtung Steckseite der Kontaktfeder einer der beiden Federarme wegerstreckt. Die erste Deckenwandung und die Bodenwandung sind mit einer Seitenwandung verbunden, wobei sich eine parallel zur ersten Seitenwandung verlaufende und an der Bodenwandung angebundene zweite Seitenwandung sich über die erste Deckenwandung hinauserstreckt. An dieser zweiten Seitenwandung ist endseitig eine parallel zur ersten Deckenwandung verlaufende zweite Deckenwandung angeformt, in welcher zumindest ein Rastelement zur Primärverrastung der Kontaktfeder angeordnet ist.

Bei der vorliegenden Erfindung liegt also das für die Primärverrastung vorgesehene Rastelement in einer zusätzlichen Blechebene, welche über der Ebene eines der beiden Federarme angeordnet ist. Dadurch können die Federlängen des Rastelementes, z. B. einer Rastzunge, und des darunterliegenden Federarmes unabhängig voneinander optimal bemessen werden. Zusätzlich kann durch die Kontaktfeder nach der Erfindung erheblich Material eingespart werden im Vergleich zu den herkömmlichen Kontaktfedern mit Grundfeder und Überfeder. Ein eigener Montagevorgang, bei dem die Überfeder über die Grundfeder gestülpt wird und dort in geeigneter Weise eine Verrastung, z. B. in Form einer Sicke vorgesehen wird, entfällt vorteilhafterweise. Durch die Anordnung von zwei übereinanderliegenden Deckenwandungen, bei denen die an der Innenseite der Kontaktfeder liegende erste Deckenwandung stirnseitig mit einem Federarm endet und aus der darüberliegenden zweiten Deckenwandung eine Rastzunge herausgebogen ist, erlaubt es, die Federarme und die Rastzunge parallel zueinander anzuordnen.

Zweckmäßigerweise wird das in der zweiten Deckenwandung angeordnete Rastelement als entlang der Längsachse X verlaufende Rastzunge ausgebildet, die in Richtung Anschlußteil zeigend aus der zweiten Deckenwandung herausgeklappt ist. Mit einer solchen Rastzunge kann die Kontaktfeder gut in eine zugehörende Gehäuseöffnung einlaufen und dort in einer entsprechenden Ausnehmung der eingeschobenen Kontaktfeder einrasten. Ein versehentliches Herausziehen der Kontaktfeder aus der Öffnung ist Dank der unmittelbar nach dem erfolgten Einschieben in diese Gehäuseöffnung herausfedernden Rastzunge nicht mehr möglich.

Die den Federarmen abgewandte Oberfläche dieser Rastzunge wird vorzugsweise mit einer Ausprägung versehen. Eine solche Ausprägung an der Rastzunge verhindert, daß sich bei der Demontage der Kontaktfeder aus der Kontaktkammer eines zugehörenden Gehäuses die Rastzunge mit ihrer stirnseitigen Kante an der Kontaktkammerwand des zugehörenden Gehäuses verhakt.

Zum Schutz der beiden Federarme reichen die beiden Seitenwandungen und die zweite Deckenwandung mindestens annähernd bis zur Kontaktzone bzw. zum Federeinlauf der Kontaktfeder. Darüber hinaus ist es auch möglich, daß sich mindestens eine der beiden Seitenwandungen bis über das stirnseitige Ende der Federarme hinauserstreckt, wodurch eine Anschlagfläche der Kontaktfeder an der stirnseitigen Begrenzung der entsprechenden Seitenwandung bereitgestellt wird. Hierdurch wird vermieden, daß die Federarme bei einer unsachgemäßen Handhabung der Kontaktfeder ungewollt verbogen werden und damit ein sicheres Einlaufen eines zugehörenden Kontaktstiftes nicht mehr gewährleistet ist.

Um die Steckkraft der Kontaktfeder auf ein Minimum zu reduzieren, ist eine möglichst große, definierte Voröffnung der beiden Federarme mit Vorspannung der Federkraft erforderlich. Zu diesem Zweck wird gemäß einer Weiterbildung der Erfindung an einem der beiden Federarme ein Abstandslappen, vorzugsweise jedoch zwei solche Abstandslappen jeweils an einer Seite dieses Federarmes, angeformt, wobei sich dieser oder diese Abstandslappen am gegenüberliegenden Federarm abstützen. Durch die vorzugsweise beidseitige Anordnung der Abstandslappen am Federarm wird eine parallele Auflage der Federarme am Kontaktstift gewährleistet.

Des weiteren ist es möglich, mindestens eine der beiden Seitenwandungen mit einer Auflagefläche zu versehen, die sich über die Außenkontur des an der Bodenwandung angeformten Federarmes hinauserstreckt. Vorzugsweise sind beide Seitenwandungen mit einer solchen Auflagefläche zum Schutz des unteren Federarmes versehen.

Zur Abstützung der Haltekraft der Rastzunge besitzt die zweite Deckenwandung an der der Steckseite der Kontaktfeder zugewandten Ecke eine Aussparung, in die die darunterliegende erste Seitenwandung eingreift. Die freie Kante der zweiten Deckenwandung ist hierfür mit mindestens einer Ausnehmung versehen, in die die an die erste Deckenwandung angebundene Kante der ersten Seitenwandung mit einem entsprechend vorspringenden Abschnitt eingreift. Zusätzlich kann eine Ausnehmung bzw. ein vorspringender Abschnitt an den dem Anschlußteil zugewandten Rand der zweiten Deckenwandung bzw. der ersten Seitenwandung vorgesehen werden.

Die Erfindung wird nachfolgend im Zusammenhang mit Ausführungsbeispielen anhand von Figuren näher erläutert. Es zeigen:
- Figur 1: ein erstes Ausführungsbeispiel einer Kontaktfeder nach der Erfindung in vier verschiedenen perspektivischen Ansichten,
- Figur 2: eine Schnittdarstellung, der in Figur 1 dargestellten Kontaktfeder entlang der dortigen Schnittebene S,
- Figur 3: ein weiteres Ausführungsbeispiel einer Kontaktfeder mit ausschnittsweiser Darstellung der dort verwendeten ersten Seitenwandung und zweiten Deckenwandung,
- Figur 4: ein weiteres Ausführungsbeispiel eines Kontaktteiles einer Kontaktfeder nach der Erfindung in vier verschiedenen perspektivischen Ansichten und
- Figur 5: eine weitere Variante einer Kontaktfeder nach der Erfindung mit ausschnittsweiser Darstellung der über die stirnseitigen Enden der Federarme hihausragenden Seitenwandungen.

In den nachfolgenden Figuren bezeichnen, sofern nicht anders angegeben, gleiche Bezugszeichen, gleiche Teile mit gleicher Bedeutung.

In Figur 1 ist ein erstes Ausführungsbeispiel einer Kontaktfeder nach der Erfindung in vier verschiedenen perspektivischen Ansichten, nämlich schräg von rechts oben und schräg von links oben, sowie schräg von rechts unten und schräg von links unten, dargestellt. In dem dargestellten Ausführungsbeispiel weist die Kontaktfeder ein Federkontaktteil 1 mit Federarmen 3, 4 und ein an den Federarmen 3, 4 gegenüberliegend zur Steckseite der Kontaktfeder einstückig angebundenes Anschlußteil 2 zum Anschluß eines elektrischen Leiters auf. Im Ausführungsbeispiel von Figur 1 ist dieser Anschlußteil 2 als IDC-Anschluß, der als solcher bekannt ist, ausgebildet. Es können anstelle eines solchen IDC-Anschlußes auch andere beliebige Anschlußteile, z. B. ein Crimpanschluß, ein Schneidklemmenanschluß, ein Doppelschneidklemmenanschluß oder dergleichen vorgesehen werden. Wesentlich ist lediglich die einstückige Anbindung dieses Anschlußteiles 2 an das Federkontaktteil 1.

Das Federkontaktteil 1 weist erfindungsgemäß im Bereich der Federarme 3, 4 einen orthogonal zur Längsachse X liegenden, mindestens annähernd G-förmigen Querschnitt auf. Dies wird anhand des Schnittbildes der Kontaktfeder in Figur 2 deutlich, die den Querschnitt der Kontaktfeder entlang der in Figur 1 dargestellten Schnittebene S zeigt. Die Kontaktfeder weist eine erste Deckenwandung 10 und eine Bodenwandung 12 auf, von denen sich jeweils stirnseitig in Richtung Steckseite der Kontaktfeder einer der beiden Federarme 3, 4 wegerstreckt. Die Federarme 3, 4 laufen - vom Anschlußteil 2 ausgehend - zunächst aufeinander zu bis zu einer Kontaktzone 7, an der der eine Federarm 4 an einer Längskante mit einem in Richtung auf den anderen Federschenkel 3 herausgerissenen Abstandslappen 5 als Federvoröffnungkontur ausgebildet ist. Der Federarm 4 ist beidseitig an seinen Rändern mit einem solchen Abstandslappen 5, 6 ausgebildet, welche sich im Bereich der Kontaktzone 7 am gegenüberliegenden Federarm 3 abstützen. Von dieser Kontaktzone 7 laufen die Federarme 3, 4 trichterförmig auseinander. Die stirnseitigen Enden der Federarme 3, 4 sind mit den Bezugszeichen 3 a und 4 a gekennzeichnet.

Darüber hinaus ist das kastenförmige Federkontaktteil 1 mit einer ersten Seitenwandung 11 versehen, die die erste Deckenwandung 10 und die Bodenwandung 12 miteinander verbindet. Wie aus Figur 2 ersichtlich, verbindet diese erste Seitenwandung 11 die rechts liegenden Kanten der ersten Deckenwandung 10 und der Bodenwandung 12. An der der ersten Seitenwandung 11 gegenüberliegenden Kante der Bodenwandung 12 schließt sich eine zweite Seitenwandung 13 an, die sich ausgehend von der Bodenwandung 12 nach oben und parallel zur ersten Seitenwandung 11 erstreckt. Die zweite Seitenwandung 13 ragt über die erste Deckenwandung 10 hinaus und ist endseitig an eine parallel zur ersten Deckenwandung 10 verlaufende zweite Deckenwandung 14 angebunden. Die zweite Deckenwandung 14 ist so breit gestaltet, daß sie etwa bis zur oberen Kante der ersten Deckenwandung 11 reicht. Vorteilhafterweise schließt die freie Kante der zweiten Deckenwandung 14 bündig mit der äußeren Oberfläche der ersten Seitenwandung 11 ab.

In der zweiten Deckenwandung 14 ist ein U-förmiger Einschnitt angeordnet, dessen beide Längsschenkel parallel zur Längsachse X der Kontaktfeder verlaufen und etwa jeweils gleich beabstandet zur Mittenachse der zweiten Deckenwandung 14 angeordnet sind. Aus diesem U-förmigen Einschnitt ist eine Rastzunge 17 als Rastelement entlang der in Figur 1 dargestellten Biegelinie 22 so herausgebogen, daß die stirnseitige Kante 17 a von der Oberfläche der zweiten Deckenwandung 14 abgehoben ist und in Richtung Anschlußteil 2 zeigt. Auf der den Federarmen 3, 4 abgewandten Oberfläche der Rastzunge 17 ist eine Ausprägung 18 angeordnet, die verhindert, daß sich die Rastzunge 17 bei der Demontage des Kontaktes, also beim Herausziehen der Kontaktfeder aus einer zugehörenden Kontaktkammer mit ihrer stirnseitigen Kante 17 a an der Kontaktkammerwand verhakt.

Wie aus Figur 1 weiter ersichtlich, schließen die stirnseitigen und zur Steckseite hingewandten Enden der ersten Seitenwandung 11, der zweiten Seitenwandung 13 und der zweiten Deckenwandung 14 etwa bündig zueinander ab und ragen bis etwa zu dem Bereich der Federarme 3, 4 heran, bei denen die Abstandslappen 5, 6 des Federarmes 4 am gegenüberliegenden Federarm 3 anstoßen. Wie aus der in Figur 1 dargestellten perspektivischen Ansicht der Kontaktfeder mit Blick von unten auf die Kontaktfeder deutlich hervorgeht, sind die erste Seitenwandung 11 und die zweite Seitenwandung 13 jeweils mit Auflageflächen 15 versehen, die sich über die Außenkontur des an der Bodenwandung 12 angebundenen Federarmes 4 hinauserstrecken. Diese Auflageflächen 15 der beiden Seitenwandungen 11, 13 ragen damit über den in die Kontaktfederkammer nach innen gebogenen unteren Federarm 4 hinaus, so daß beim Aufliegen der Kontaktfeder auf einer Platte oder dergleichen der Federarm 4 wirksam geschützt wird.

Wie bereits erwähnt, liegt die zweite Deckenwandung 14 mit ihrer freien Kante 14 a auf der an die erste Deckenwandung 10 angebundenen Kante 11 a der ersten Seitenwandung 11 auf, und zwar so, daß die freie Kante 14 a etwa bündig mit der äußeren Oberfläche der ersten Seitenwandung 11 abschließt.

Zur Abstützung der Haltekraft der Rastzunge 17 besitzt die zweite Deckenwandung 14 jedoch an ihrer vorderen Ecke bzw. ihrem zur Steckseite hin gewandten Rand eine rechteckförmige Ausnehmung 21 in die die darunterliegende Seitenwandung 11 mit einem vorspringenden Abschnitt 20 eingreift. Wie aus Figur 1 ersichtlich, ist die Ausnehmung 21 der zweiten Deckenwandung 14 dadurch gebildet, daß die freie Kante 14 a der zweiten Deckenwandung 14 auf ihrer der Steckseite der Kontaktfeder zugewandten Seite L-förmig zurückspringt. In diese Ausnehmung 21 greift ein rechteckförmiger vorspringender Abschnitt 20 der Seitenwandung 11 ein, so daß die zweite Deckenwandung 14 und die erste Seitenwandung 11 gegenseitig verkeilend anschlagen.

Gemäß einer Weiterbildung der Erfindung, die ausschnittsweise in Figur 3 dargestellt ist, kann die erste Seitenwandung 11, sowohl an ihrem der Steckseite der Kontaktfeder zugewandten Ende als auch an dem zum Anschlußteil 2 zeigenden Ende mit einem vorspringenden Abschnitt 20 versehen sein, der in zugehörende Ausnehmungen der zweiten Deckenwandung 14 greift. Hierfür ist in die zweite Deckenwandung 14 der Kontaktfeder sowohl am zur Steckseite zeigenden Rand als auch zum Anschlußteil 2 zeigenden Rand jeweils mit einer vorzugsweise L-förmig gestalteten Ausnehmung 21 versehen, in die die beiden vorspringenden Abschnitte 20 der ersten Seitenwandung 11 eingreifen. Hierdurch wird sichergestellt, daß die zweite Deckenwandung 14 weder in Richtung Anschlußteil 2 noch in Steckseite verschoben werden kann, da bei beiden Bewegungsrichtunaen der zweiten Seitenwandung 14 die freie Kante 14 a an den vorspringenden Abschnitten 20 der Seitenwandung 11 anschlägt.

Wie aus der perspektivischen Darstellung von Figur 4, die ein anderes Ausführungsbeispiel einer kontaktfeder anhand des der Übersichtlichkeit wegen lediglich dargestellten Kontaktteiles 1 zeigt, hervorgeht, kann sich mindestens eine der beiden Seitenwandungen, hier die erste Seitenwandung 11, bis über das stirnseitige Ende 3 a, 4 a der Federarme 3, 4 hinaus erstrecken. Die der Steckseite der Kontaktfeder zugewandte Stirnseite 11 b bildet damit eine Anschlagfläche der Kontaktfeder in einer zugehörenden Kontaktkammer der Kontaktfeder.

Wie aus der ausschnittsweisen perspektivischen Darstellung eines weiteren Ausführungsbeispieles einer Konzaktfeder nach der Erfindung in Figur 5 erkennbar ist, können auch beide Seitenwandungen 11, 13 der Kontaktfeder über die stirnseitigen Enden 3 a, 4 a der Federarme 3, 4 hinausragen. Die Stirnseite 14 b der zweiten Deckenwandung 14 kann, muß jedoch nicht, in Richtung Anschlußteil 2 der Kontaktfeder hinter die Stirnseiten 11 b und 13 b der ersten Seitenwandung 11 und zweiten Seitenwandung 13 zurückversetzt angeordnet sein. Hierdurch wird die wirksame Anschlagfläche der Kontaktfeder innerhalb einer zugehörenden Kontaktkammer vergrößert und damit eine höhere größere Festigkeit der Kontaktfeder erreicht. Darüber hinaus sind die hinter die Stirnseiten 11 b und 13 b zurückversetzt angeordneten Federarme 3, 4 wirksam vor Beschädigungen, wie beispielsweise ungewolltes Verbiegen, geschützt.

### Figurenlegende

- 1: Federkontaktteil
- 2: Anschlußteil
- 3: Federarm
- 4: Federarm
- 5: Abstandslappen
- 6: Abstandslappen
- 7: Kontaktzone
- 10: erste Deckenwandung
- 11: erste Seitenwandung
- 12: Bodenwandung
- 13: zweite Seitenwandung
- 14: zweite Deckenwandung
- 15: Auflagefläche
- 17: Rasteinrichtung, Rastelement
- 18: Ausprägung
- 20: Abschnitt
- 21: Ausnehmung
- 22: Biegelinie

### Sonstiges / Special

- 3a: stirnseitiges Ende
- 4a: " "
- 14a: freie Kante
- 11a: Kante
- 11b: Stirnseite
- 17a: stirnseitige Kante
- 13b: Stirnseite
- 14b: Stirnseite
- S: Schnittebene
- X: Längsachse

## Patentansprüche

1. Kontaktfeder mit zwei Federarmen (3, 4) und einem an den Federarmen (3, 4) gegenüberliegend zur Steckseite der Kontaktfeder einstückig angebundenen Anschlußteil (2) zum Anschluß eines elektrischen Leiters, sowie mit einer Rasteinrichtung (17) zur Primärverrastung der Kontaktfeder innerhalb einer zugehörenden Gehäuseöffnung der Kontaktfeder,
**dadurch gekennzeichnet**, daß die Federarme (3, 4), das Anschlußteil (2) und die Rasteinrichtung (17) einstückig miteinander in Verbindung stehen, daß die Kontaktfeder im Bereich der Federarme (3, 4) einen orthogonal zur Längsachse X liegenden mindestens annähernd G-förmigen Querschnitt aufweist, mit einer ersten Deckenwandung (10) und einer Bodenwandung (12), von denen sich jeweils stirnseitig in Richtung Steckseite der Kontaktfeder einer der beiden Federarme (3, 4) wegerstreckt, mit einer die erste Deckenwandung (10) und die Bodenwandung (12) verbindenden ersten Seitenwandung (11) und mit einer parallel zur ersten Seitenwandung (11) verlaufenden und an der Bodenwandung (12) angebundenen zweiten Seitenwandung (13), welche sich über die erste Deckenwandung (10) hinauserstreckt und an welche endseitig eine parallel zur ersten Deckenwandung (10) verlaufende zweite Deckenwandung (14) angeformt ist, und daß an der zweiten Deckenwandung (14) ein Rastelement (17) zur Primärverrastung der Kontaktfeder angeordnet ist.

2. Kontaktfeder nach Anspruch 1,
**dadurch gekennzeichnet**, daß das in der zweiten Deckenwandung (14) angeordnete Rastelement (17) eine entlang der Längsachse X verlaufende Rastzunge ist, welche in Richtung Anschlußteil (2) zeigend aus der zweiten Deckenwandung (14) herausgeklappt ist.

3. Kontaktfeder nach Anspruch 2,
**dadurch gekennzeichnet,**
daß die den Federarmen (3,4) abgewandte Oberfläche der Rastzunge mit einer Ausprägung (18) versehen ist.

4. Kontaktfeder nach einem der Ansprüche 1 - 3,
**dadurch gekennzeichnet,** daß die beiden Seitenwandungen (11, 13) und die zweite Deckenwandung (14) bis mindestens zur Kontaktzone (7) der Kontaktfeder reichen.

5. Kontaktfeder nach einem der Ansprüche 1 - 4,
**dadurch gekennzeichnet,** daß sich mindestens eine der beiden Seitenwandungen (11, 13) bis über das stirnseitige Ende (3 a, 4 a) der Federarme (3, 4) hinauserstreckt.

6. Kontaktfeder nach einem der Ansprüche 1 - 5,
**dadurch gekennzeichnet**, daß an mindestens einem der beiden Federarme (3, 4) ein Abstandslappen (5, 6) angeformt ist, welcher sich im Bereich der Kontaktzone (7) der Kontaktfeder am gegenüberliegenden Federarm (4, 3) abstützt.

7. Kontaktfeder nach Anspruch 6,
**dadurch gekennzeichnet,** daß an einem Federarm (3, 4) jeweils randseitig ein Abstandslappen (5, 6) angeformt ist, welcher sich im Bereich der Kontaktzone (7) der Kontaktfeder am gegenüberliegenden Federarm (4, 3) abstützt.

8. Kontaktfeder nach einem der Ansprüche 1 - 7,
**dadurch gekennzeichnet**, daß mindestens eine der beiden Seitenwandungen (11, 13) mit einer Auflagefläche (15) versehen ist, die sich über die Außenkontur des an der Bodenwandung (12) angeformten Federarmes (4) hinauserstreckt.

9. Kontaktfeder nach einem der Ansprüche 1 - 8,
**dadurch gekennzeichnet**, daß die zweite Deckenwandung (14) mit ihrer freien Kante (14 a) auf der an der ersten Deckenwandung (10) angebundenen Kante (11 a) der ersten Seitenwandung (11) aufliegt.

10. Kontaktfeder nach Anspruch 9,
**dadurch gekennzeichnet,** daß die freie Kante (14 a) der zweiten Deckenwandung (14) mit mindestens einer Ausnehmung (21) versehen ist, in die die an die erste Deckenwand (10) angebundenen Kante (11 a) der ersten Seitenwandung (11) mit einem vorspringenden Abschnitt (20) eingreift.

11. Kontaktfeder nach Anspruch 10,
**dadurch gekennzeichnet,** daß die Ausnehmung (21) bzw. der vorspringende Abschnitt (20) an dem der Steckseite der Kontaktfeder zugewandten Rand der zweiten Deckenwandung (14) bzw. der ersten Seitenwandung (11) angeordnet ist.

12. Kontaktfeder nach Anspruch 10 oder 11,
**dadurch gekennzeichnet,** daß die Ausnehmung (21) bzw. der vorspringende Abschnitt (20) an dem dem Anschlußteil (20) der Kontaktfeder zugewandten Rand der zweiten Deckenwandung (14) bzw. ersten Seitenwandung (11) angeordnet ist.

## Claims

1. Contact spring having two spring arms (3, 4) and a connection part (2), which is intended for the connection of an electric conductor and is joined integrally to the spring arms (3, 4) on the opposite side to the plug-in side of the contact spring, and having a latching device (17) for primary latching of the contact spring within an associated housing opening of the contact spring, characterized in that the spring arms (3, 4), the connection part (2) and the latching device (17) are connected integrally to one another, in that, in the region of the spring arms (3, 4), the contact spring has an at least more or less G-shaped cross section located orthogonally to the longitudinal axis X, having a first top wall (10) and a base wall (12), from which one of the two spring arms (3, 4) extends away on the end side in each case in the direction of the plug-in side of the contact spring, having a first side wall (11), which connects the first top wall (10) and the base wall (12), and having a second side wall (13), which runs parallel to the first side wall (11), is joined to the base wall (12), extends beyond the first top wall (10) and on which there is integrally formed at the end a second top wall (14), which runs parallel to the first top wall (10), and in that a latching element (17) for primary latching of the contact spring is arranged on the second top wall (14).

2. Contact spring according to Claim 1, characterized in that the latching element (17), which is arranged in the second top wall (14), is a latching tongue which runs along the longitudinal axis X and is swung out of the second top wall (14) so as to be oriented in the direction of the connection part (2).

3. Contact spring according to Claim 2, characterized in that that surface of the latching tongue which is directed away from the spring arms (3, 4) is provided with a stamped formation (18).

4. Contact spring according to one of Claims 1-3, characterized in that the two side walls (11, 13) and the second top wall (14) extend at least as far as the contact zone (7) of the contact spring.

5. Contact spring according to one of Claims 1-4, characterized in that at least one of the two side walls (11, 13) extends beyond the end (3a, 4a) of the spring arms (3, 4).

6. Contact spring according to one of Claims 1-5, characterized in that integrally formed on at least one of the two spring arms (3, 4) is a spacer lug (5, 6) which is supported, in the region of the contact zone (7) of the contact spring, on the opposite spring arm (4, 3).

7. Contact spring according to Claim 6, characterized in that integrally formed on the border of a spring arm (3, 4) in each case is a spacer lug (5, 6) which is supported, in the region of the contact zone (7) of the contact spring, on the opposite spring arm (4, 3).

8. Contact spring according to one of Claims 1-7, characterized in that at least one of the two side walls (11, 13) is provided with a bearing surface (15) which extends beyond the outer contour of the spring arm (4), which is integrally formed on the base wall (12).

9. Contact spring according to one of Claims 1-8, characterized in that the second top wall (14) rests, by way of its free edge (14a), on the edge (11a) of the first side wall (11), said edge being joined to the first top wall (10).

10. Contact spring according to Claim 9, characterized in that the free edge (14a) of the second top wall (14) is provided with at least one recess (21) in which the edge (lla) of the first side wall (11), said edge being joined to the first top wall (10), engages by way of a projecting section (20).

11. Contact spring according to Claim 10, characterized in that the recess (21) or the projecting section (20) is arranged on that border of the second top wall (14) or of the first side wall (11), respectively, which is directed towards the plug-in side of the contact spring.

12. Contact spring according to Claim 10 or 11, characterized in that the recess (21) or the projecting section (20) is arranged on that border of the second top wall (14) or first side wall (11), respectively, which is directed towards the connection part (2) of the contact spring.

## Revendications

1. Ressort de contact, comportant deux bras (3, 4) de ressort et une partie (2) de connexion reliée d'un seul tenant aux bras (3, 4) de ressort à l'opposé du côté d'enfichage du ressort de contact, pour la connexion d'un conducteur électrique, et comportant un dispositif (17) d'encliquetage pour l'encliquetage primaire du ressort de contact à l'intérieur d'une ouverture correspondante du boîtier du ressort de contact,
**caractérisé** en ce que les bras (3, 4) de ressort, la partie (2) de connexion et le dispositif (17) d'encliquetage sont mutuellement reliés d'un seul tenant, en ce que le ressort de contact possède, dans la région des bras (3, 4) de ressort, une section transversale approximativement en forme de G et disposée orthogonalement à l'axe X longitudinal, comportant une première paroi (10) de recouvrement et une paroi (12) de fond, à partir desquelles s'étend respectivement, sur le côté frontal, un des deux bras (3, 4) de ressort en s'éloignant en direction du côté d'enfichage du ressort de contact, comprenant une première paroi (11) latérale reliant la première paroi (10) de recouvrement et la paroi (12) de fond, et comprenant une deuxième paroi (13) latérale, s'étendant parallèlement à la première paroi (11) latérale et reliée à la paroi (12) de fond, paroi (13) qui s'étend au-delà de la première paroi (10) de recouvrement et sur laquelle est terminalement formée une deuxième paroi (14) de recouvrement s'étendant parallèlement à la première paroi (10) de recouvrement, et en ce qu'un élément (17) d'encliquetage, pour l'encliquetage primaire du ressort de contact, est disposé sur la deuxième paroi (14) de recouvrement.

2. Ressort de contact suivant la revendication 1, **caractérisé** en ce que l'élément (17) d'encliquetage disposé dans la deuxième paroi (14) de recouvrement est une languette d'encliquetage s'étendant le long de l'axe X longitudinal, qui est sortie de la deuxième paroi (14) de recouvrement en étant dirigée vers la partie (2) de connexion.

3. Ressort de contact suivant la revendication 2, **caractérisé** en ce que la surface de la languette d'encliquetage qui est opposée aux bras (3, 4) de ressort est pourvue d'un relief (18).

4. Ressort de contact suivant l'une des revendications 1 à 3, **caractérisé** en ce que les deux parois (11, 13) latérales et la deuxième paroi (14) de recouvrement s'étendent au moins jusqu'à la zone (7) de contact du ressort de contact.

5. Ressort de contact suivant l'une des revendications 1 à 4, **caractérisé** en ce qu'au moins une des deux parois (11, 13) latérales s'étend jusque au-delà de l'extrémité (3a, 4a) frontale des bras (3, 4) de ressort.

6. Ressort de contact suivant l'une des revendications 1 à 5, **caractérisé** en ce qu'une patte (5, 6) d'écartement est formée sur au moins un des deux bras (3, 4) de ressort, patte qui s'appuie, dans la région de la zone (7) de contact du ressort de contact, sur le bras (4, 3) de ressort opposé.

7. Ressort de contact suivant la revendication 6, **caractérisé** en ce qu'une patte (5, 6) d'écartement respective est formée sur le côté de bord d'un bras (3, 4) de ressort, patte qui s'appuie, dans la région de la zone (7) de contact du ressort de contact, sur le bras (4, 3) de ressort opposé.

8. Ressort de contact suivant l'une des revendications 1 à 7, **caractérisé** en ce qu'au moins une des deux parois (11, 13) latérales est pourvue d'une face (15) d'appui, qui s'étend au-delà du contour extérieur du bras (4) de ressort formé sur la paroi (12) de fond.

9. Ressort de contact suivant l'une des revendications 1 à 8, **caractérisé** en ce que la deuxième paroi (14) de recouvrement repose, par son arête (14a) libre, sur l'arête (11a) de la première paroi (11) latérale qui est reliée à la première paroi (10) de recouvrement.

10. Ressort de contact suivant la revendication 9, **caractérisé** en ce que l'arête (14a) libre de la deuxième paroi (14) de recouvrement est pourvue d'au moins un évidement (21), dans lequel pénètre, par une partie (20) saillante, l'arête (11a) de la première paroi (11) latérale qui est reliée à la première paroi (10) de recouvrement.

11. Ressort de contact suivant la revendication 10, **caractérisé** en ce que l'évidement (21), ou respectivement la partie (20) saillante, est disposé(e) sur le bord de la deuxième paroi (14) de recouvrement, ou respectivement de la première paroi (11) latérale, qui est tourné vers le côté d'enfichage du ressort de contact.

12. Ressort de contact suivant la revendication 10 ou 11, **caractérisé** en ce que l'évidement (21), ou respectivement la partie (20) saillante, est disposé(e) sur le bord de la deuxième paroi (14) de recouvrement, ou respectivement de la première paroi (11) latérale, qui est tourné vers la partie (2) de connexion du ressort de contact.
